# EUROPÄISCHE PATENTSCHRIFT

(11) **EP 0 698 702 B1**
(45) Veröffentlichungstag und Bekanntmachung des Hinweises auf die Patenterteilung: **26.05.1999**
(21) Anmeldenummer: 95108944.0
(22) Anmeldetag: 10.06.1995
(51) Int. Cl.: E04G 21/14

(54) **Hülsenanker für Betonteile**
Anchor with tubular part for concrete elements
Ancrage à douille pour éléments en béton

(30) Priorität: 13.08.1994 DE 4428775
(43) Veröffentlichungstag der Anmeldung: 28.02.1996
(73) Patentinhaber: Deha Ankersysteme GmbH & Co. KG, D-64521 Gross-Gerau (DE)
(72) Erfinder: Ernst, Peter, Dr., D-65795 Hattersheim (DE); Laffers, Friedrich, D-65549 Limburg (DE); Schneider, Klaus, D-56073 Koblenz (DE)
(74) Vertreter: Katscher, Helmut, Dipl.-Ing.

(56) Entgegenhaltungen:
- EP-A- 0 158 944
- DE-A- 1 913 912
- DE-U- 8 705 508

## Beschreibung

Die Erfindung betrifft einen Hülsenanker für Betonteile, bestehend aus einer mit Innengewinde versehenen Anschlaghülse und einem Ankerschaft mit angeformtem Ankerfuß, wobei der Ankerschaft mit seinem dem Ankerfuß abgekehrten Verbindungsende in einen Verbindungsabschnitt der Anschlaghülse ragt, der mit dem mit Innengewinde versehenen Verbindungsende radial verpreßt ist.

Derartige Hülsenanker dienen als Transportanker zum Anschlagen von Betonteilen, insbesondere Betonfertigteilen, an Hebezeuge und Transporteinrichtungen. Die Hülsenanker werden beim Herstellen der Betonteile so eingebettet, daß die Anschlaghülse von außen zugänglich ist. In das Innengewinde der Anschlaghülse kann ein beispielsweise mit einem Ankerkopf oder einer Drahtseilschlaufe verbundener Gewindezapfen eingeschraubt werden, um das Betonteil anzuheben und zu transportieren.

Bei einem bekannten Hülsenanker ist der aus einem glatten, zylindrischen Stab hergestellte Ankerschaft an seinem Verbindungsende mit einem Außengewinde versehen, das in die mit durchgehendem Innengewinde versehene Anschlaghülse eingeschraubt ist. Diese Schraubverbindung ist durch eine radiale Verpressung an einer Umfangsstelle des Verbindungsabschnitts der Anschlaghülse gesichert. Die Herstellung dieser Hülsenanker mit aufgeschraubter Anschlaghülse ist verhältnismäßig aufwendig, weil das Verbindungsende des Ankerschaftes mit dem Außengewinde versehen werden muß. Außerdem stellt der Übergang von diesem Außengewinde zum glatten Abschnitt des Ankerschaftes unvermeidbar eine Schwachstelle dar.

Bei einem bekannten Hülsenanker der eingangs genannten Gattung (DE-A-33 12 458) besteht der Ankerschaft aus Betonrippenstahl. Der Verbindungsabschnitt der Anschlaghülse ist mit zylindrischer Innenwand ohne Gewinde ausgeführt und ist mit dem Verbindungsende des Ankerschaftes durch Verpressen verbunden. Dabei umschließt der verformte Verbindungsabschnitt der Anschlaghülse die mit Rippen versehene Außenkontur des Ankerschaftes. Die durch die Rippen des Ankerschaftes verursachten Materialschwächungen im Bereich des Verbindungsabschnitts der Anschlaghülse stellen bei der bestimmungsgemäßen Zugbeanspruchung des Hülsenankers Schwachstellen dar, die die zulässige Belastbarkeit begrenzen. Eine Erhöhung der zulässigen Belastbarkeit kann nur durch die Wahl eines größeren Durchmessers des Ankerschaftes und damit auch der Anschlaghülse erreicht werden.

In der DE-U-87 05 508 sind bei Hülsenankern mehrere unterschiedliche Möglichkeiten zur Verbindung einer mit Innengewinde versehenen Anschlaghülse mit einem Ankerschaft dargestellt. Neben der bereits vorher beschriebenen Schraubverbindung (Fig. 1 und 2 der DE-U-87 05 508) sind dort auch eine Schweißverbindung (Fig. 4) sowie ein Hülsenanker der eingangs genannten Gattung gezeigt (Fig. 2), bei denen die Anschlaghülse durch radiales Verpressen mit dem gerippten Verbindungsende des Ankerschaftes verbunden ist. Bei hoher Zugbeanspruchung verursachen die Rippen des Ankerschaftes eine Aufweitung der Ankerhülse, wodurch die Belastbarkeit des Hülsenankers beschränkt wird.

Aufgabe der Erfindung ist es daher, einen Hülsenanker der eingangs genannten Gattung so auszubilden, daß mit einfachen fertigungstechnischen Maßnahmen eine hochbelastbare Verbindung der Anschlaghülse mit dem Ankerschaft erreicht wird.

Diese Aufgabe wird erfindungsgemäß dadurch gelöst, daß der Verbindungsabschnitt unter bleibender Verformung des glattzylindrischen Verbindungsendes des Ankerschaftes in dieses eingepreßt ist.

Durch das radiale Verpressen eines Innengewindes der Anschlaghülse mit einem im Ausgangszustand glattzylindrischen Verbindungsende des Ankerschaftes entsteht am Verbindungsende durch bleibende Verformung eine gewindeähnliche Oberfläche, die dem aufgepreßten Innengewinde angepaßt ist. Es versteht sich, daß das Innengewinde der Anschlaghülse beim radialen Verpressen ebenfalls einer Verformung unterworfen ist. Die Gewindespitzen der einzelnen Gewindegänge werden abgerundet, so daß im Verbindungsbereich im verpreßten Zustand zwei Gewinde mit jeweils abgerundeten Gewindespitzen ineinandergreifen und unter der durch den Umformvorgang erzeugten radialen Vorspannung stehen. Dadurch wird eine formschlüssige, hochbelastbare Verbindung des ursprünglich glattzylindrischen Ankerschaftes mit der Anschlaghülse erreicht, wobei durch die sich bei der Verformung einstellenden Gewindeformen eine die Belastbarkeit herabsetzende Kerbwirkung weitestgehend vermieden wird.

Die zulässige Belastbarkeit des so beschaffenen Hülsenankers ist vergleichsweise hoch, so daß unter Beibehaltung des Schaftdurchmessers und des Gewindedurchmessers eine höhere Laststufe als bei herkömmlichen vergleichbaren Hülsenankern erreicht werden kann.

Vorteilhafte Ausgestaltungen des Erfindungsgedankens sind Gegenstand von Unteransprüchen.

Nachfolgend wird ein Ausführungsbeispiel der Erfindung näher erläutert, das in der Zeichnung dargestellt ist.

Es zeigt:
- Fig. 1: einen Hülsenanker, teilweise im Längsschnitt, und
- Fig. 2: einen vergrößerten Ausschnitt aus der Schnittdarstellung der Fig. 1 an der mit II bezeichneten Stelle.

Der in der Zeichnung dargestellte Hülsenanker ist dazu bestimmt, in ein Betonteil eingebettet zu werden. Der Hülsenanker weist eine Anschlaghülse 1 auf, die mit Innengewinde 2 versehen ist. Ein mit zylindrischer Oberfläche ausgeführter Ankerschaft 3 ist an seinem einen Ende mit einem als Tellerfuß ausgeführten Ankerfuß 4 versehen.

Mit seinem dem Ankerfuß 4 abgekehrten Verbindungsende 5 ragt der Ankerschaft 3 in einen Verbindungsabschnitt 6 der Anschlaghülse 1. Im Bereich Ihres Verbindungsabschnitts 6 ist die Anschlaghülse 1 mit dem Verbindungsende 5 des Ankerschaftes 3 durch allseitiges radiales Verpressen verbunden.

Da die Anschlaghülse 1 mit über ihre gesamte Länge durchgehenden Innengewinde 2 versehen ist, wird dieses Innengewinde 2 unter bleibender Verformung des im Ausgangszustand zylindrischen Verbindungsendes 5 des Ankerschaftes 3 radial in dieses Verbindungsende 5 eingepreßt, wie man aus dem vergrößerten Teilschnitt in Fig. 2 erkennt. Die einzelnen Gewindegänge 2a des Innengewindes 2 erhalten dabei eine abgerundete Form. Zugleich entsteht auf der ursprünglich zylindrischen Oberfläche des Verbindungsendes 5 durch bleibende Verformung beim Verpressen ein Außengewinde 7, in das das Innengewinde 2 eingreift. Dadurch entsteht eine formschlüssige Verbindung der Anschlaghülse 1 mit dem Ankerschaft 3 nach Art einer Gewindeverbindung, die aber zugleich durch die nach dem Verpreßvorgang verbleibende Vorspannung gegen ein Aufdrehen gesichert ist.

Vorzugsweise besteht die Anschlaghülse 1 aus weicherem Material als der Ankerschaft 3; gleichwohl wird die zylindrische Oberfläche des Ankerschaftes 3 durch das aufgepreßte Innengewinde 2 verformt.

## Patentansprüche

1. Hülsenanker für Betonteile, bestehend aus einer mit Innengewinde (2) versehenen Anschlaghülse und einem Ankerschaft (3) mit angeformtem Ankerfuß, wobei der Ankerschaft mit seinem dem Ankerfuß (4) abgekehrten Verbindungsende in einen mit Innengewinde (2) versehenen Verbindungsabschnitt (6) der Anschlaghülse (1) ragt, der mit dem Verbindungsende (5) radial verpreßt ist, dadurch gekennzeichnet, daß der Verbindungsabschnitt (6) unter bleibender Verformung des glattzylindrischen Verbindungsendes (5) des Ankerschaftes (3) in dieses eingepreßt ist.

2. Hülsenanker nach Anspruch 1, dadurch gekennzeichnet, daß die Anschlaghülse (1) über ihre gesamte Länge mit durchgehendem Innengewinde (2) versehen ist.

3. Hülsenanker nach Anspruch 1, dadurch gekennzeichnet, daß der Ankerschaft (3) mit zylindrischer Oberfläche ausgeführt ist.

4. Hülsenanker nach Anspruch 3, dadurch gekennzeichnet, daß der Ankerfuß (4) als Tellerfuß ausgeführt ist.

5. Hülsenanker nach Anspruch 1, dadurch gekennzeichnet, daß die Anschlaghülse (1) aus weicherem Material besteht als der Ankerschaft (3).

## Claims

1. Sleeve anchor for concrete parts, comprising a stop sleeve with internal thread (2) and an anchor shaft (3) with integral moulded anchor foot, where the connecting end of the anchor shaft facing away from the anchor foot (4), projects into a connecting section (6) with internal thread (2) of the stop sleeve (1), said connecting section being subjected to radial pressure by the connecting end (5), characterised in that the connecting section (6) is forced into said connecting end with the smooth cylindrical connecting end (5) of the anchor shaft (3) being subjected to permanent deformation.

2. Sleeve anchor according to claim 1, characterised in that the stop sleeve (1) has a continuous internal thread (2) over its entire length.

3. Sleeve anchor according to claim 1, characterised in that the anchor shaft (3) is designed with a cylindrical surface.

4. Sleeve anchor according to claim 3, characterised in that the anchor foot (4) is designed as a disc foot.

5. Sleeve anchor according to claim 1, characterised in that the stop sleeve (1) is made from a softer material than the anchor shaft (3).

## Revendications

1. Ancrage à douille pour éléments de béton, constitués d'une douille d'arrêt pourvue d'un filet interne (2) et d'une tige d'ancrage (3) pourvue d'un pied d'ancrage (4) qui y est moulé, la tige d'ancrage faisant saillie, par son extrémité de liaison opposée au pied d'ancrage (4), dans une section de liaison (6) pourvue d'un filet interne (2) de la douille d'arrêt (1), qui est comprimée radicalement avec l'extrémité de liaison (5), caractérisé en ce que la section de liaison (6) est refoulée, par déformation permanente de l'extrémité de liaison cylindrique lisse (5) de la tige d'ancrage (3), dans celle-ci.

2. Ancrage à douille selon la revendication 1, caractérisé en ce que la douille d'arrêt (1) est pourvue d'un filet interne continu (2) sur toute sa longueur.

3. Amcrage à douille selon la revendication 1, caractérisé en ce que la tige d'ancrage (3) a une surface cylindrique.

4. Ancrage à douille selon la revendication 3, caractérisé en ce que le pied d'ancrage (4) se présente sous la forme d'un pied à disque.

5. Ancrage à douille selon la revendication 1, caractérisé en ce Que la douille d'arrêt (1) est constituée d'un matériau plus tendre que la tige d'ancrage (3).
